# FASCICULE DE BREVET EUROPEEN

(11) **EP 0 323 376 B1**
(45) Date de publication et mention de la délivrance du brevet: **29.06.1994**
(21) Numéro de dépôt: 88440098.7
(22) Date de dépôt: 22.11.1988
(51) Int. Cl.: E04D 5/10

(54) **Feuille d'étanchéité pour toitures**
Dichtungsbahn für Dächer
Sealing roofing layer

(30) Priorité: 24.12.1987 FR 8718467
(43) Date de publication de la demande: 05.07.1989
(73) Titulaire: SOPREMA S.A., 67025 Strasbourg Cedex (FR)
(72) Inventeur: Geisen, Pierre, F-67000 Strasbourg (FR); Reillaudoux, Jean-Claude, F-67460 Souffelweyersheim (FR)
(74) Mandataire: Nuss, Laurent

(56) Documents cités:
- CH-A- 420 563
- DE-U- 8 228 354
- GB-A- 2 080 196
- GB-A- 2 140 349
- US-A- 4 091 135
- US-A- 4 735 838
- US-A- 4 755 409

## Description

La présente invention a pour objet un procédé de réalisation d'une étanchéité pour toitures selon le préambule de la revendication 1.

Divers systèmes et procédés connus d'une manière générale ont été proposés à ce jour pour l'étanchéité des toitures, parmi lesquels un des plus couramment utilisés consiste à mettre en oeuvre un revêtement bitumineux en deux couches, dont la première est fixée mécaniquement sur le support à protéger tandis que la seconde est soudée au chalumeau sur la première. Toutefois, un tel système n'est pas sans inconvénient, le soudage au chalumeau nécessitant de faire appel à une main d'oeuvre très spécialisée et comportant certains risques évidents lorsque le support à protéger est inflammable.

De plus, la fixation mécanique de la première couche entraîne des risques de perforation de l'ensemble par les vis ou les rivets mis en oeuvre, consécutivement au tassement du support et/ou aux mouvements de la structure.

Un autre système d'étanchéité consiste à appliquer directement sur le support à protéger une feuille d'étanchéité auto-adhésive, dont la face supérieure est protégée par un film en matière synthétique, le jointoiement des feuilles adjacentes se faisant soit par recouvrement partiel, soit par apport d'une bande complémentaire à cheval sur les deux feuilles.

Toutefois, la mise en oeuvre de ce type de matériau auto-adhésif nécessite que la surface de pose soit régulière, propre, sans aspérité ni poussière. De ce fait, il est difficile d'utiliser ce système sur des supports irréguliers tels que les isolants thermiques ou sur des anciens revêtements d'étanchéité, dans le cas par exemple d'une réfection d'étanchéité.

D'autre part, du fait de l'adhérence totale, les feuilles ont à supporter les mouvements des supports et risquent de ce fait d'être rapidement endommagées.

Par ailleurs, en cas d'apparition de gaz ou de vapeur d'eau entre le support et la feuille étanche par suite d'une migration d'humidité, il risque de se créer des zones de surpression de ces gaz et donc de se former des cloquages qui peuvent aboutir à la rupture de la feuille d'étanchéité.

Enfin, dans les régions très ventées, il n'est pas toujours possible d'obtenir une adhérence suffisante de la feuille auto-adhésive sur son support.

On connaît également par le document GB-A-2 080 196 une étanchéité pour toitures, conforme au préambule de la revendication 1, comprenant deux couches superposées, fixée à un support à protéger, les couches étant constituées, d'une part, par une première couche formée de feuilles à base de bitume, renforcée par une armature et recouverte au niveau de sa face supérieure par un film polymère et, d'autre part, par une deuxième couche formée de feuilles à base de bitume comportant une sous-face auto-adhésive.

Toutefois, les feuilles de la première couche mentionnée dans ce document sont fixées par auto-adhérence sur le support à protéger et présentent, par conséquent, les différents inconvénients mentionnés ci-dessus.

Par ailleurs, on connaît par le document US-A-4 091 135 une membrane bitumineuse complexe, pouvant être appliquée par couches superposées sur les toitures et comportant une sous-face essentiellement auto-adhésive, présentant les différents inconvénients mentionnés ci-dessus.

Néanmoins, certaines parties de ladite sous-face peuvent être non auto-adhésives, mais nécessitent alors pour leur fixation un liant bitumineux spécifique.

La présente invention a notamment pour but de pallier les différents inconvénients précités.

A cet effet, elle a pour objet un procédé de réalisation d'une étanchéité pour toitures comprenant deux couches superposées, fixée à un support à protéger, les couches étant constituées, d'une part, par une première couche formée de feuilles à base de bitume, renforcée par une armature et recouverte au niveau de sa face supérieure par un film polymère et, d'autre part, par une deuxième couche formée de feuilles à base de bitume comportant une sous-face auto-adhésive, caractérisé en ce qu'il consiste, tout d'abord, à fixer sur le support, de manière exclusivement mécanique, les bordures de chaque feuille de la première couche reposant sur ledit support, à recouvrir chaque bordure des premières feuilles de la première couche fixées mécaniquement sur le support par une seconde feuille de la première couche adjacente à la première feuille et fixée sur celle-ci par collage le long de la lisière de recouvrement et ensuite, à recouvrir la première couche par la deuxième couche puis à fixer par auto-adhérence la deuxième couche sur le film polymère desdites feuilles de la première couche.

Selon une première caractéristique préférentielle de l'invention, le collage le long de la lisière de recouvrement peut être réalisé par l'intermédiaire d'une colle à froid.

Conformément à une autre caractéristique préférentielle de l'invention, la sous-face auto-adhésive des feuilles de la deuxième couche comporte une feuille de protection siliconée, retirée préalablement à la fixation de la deuxième couche sur la première couche.

Selon une caractéristique supplémentaire de l'invention, la face supérieure de la deuxième couche est protégée par un matériau choisi dans le groupe formé par les feuilles métalliques, les granulés minéraux et les films d'une matière synthétique présentant une haute résistance chimique.

Les feuilles de la première couche sont constituées par l'assemblage d'une feuille à base de bitume renforcée par une armature et d'un film d'un matériau présentant la double propriété d'offrir une grande résistance à la déchirure et de permettre une bonne adhésion de la feuille auto-adhésive qui constitue la deuxième couche du système d'étanchéité selon l'invention.

Les feuilles d'étanchéité à base de bitume servant à la réalisation des feuilles de la première couche peuvent être n'importe quelles feuilles à base de bitume oxydé ou de bitume modifié renforcées par une armature de fibres minérales ou organiques. Elles peuvent ainsi être constituées de bitume modifié par un élastomère ou par un polymère thermoplastique du type styrène-butadiène-styrène, enrobant une armature telle qu'une nappe tissée ou non tissée de verre, de polyester, polypropylène ou polyamide.

Le film mis en oeuvre pour réaliser les feuilles de la première couche doit, ainsi qu'il a déjà été dit, présenter la double propriété d'offrir une grande résistance à la déchirure et de permettre une bonne adhésion de la feuille auto-adhésive qui constitue la deuxième couche du système d'étanchéité selon l'invention.

Un tel film peut être un film d'une matière synthétique telle que le polyéthylène ou le propylène d'une épaisseur de 10 à 200 micromètres et de préférence 40 micromètres.

Il peut être avantageusement constitué par un film de polyéthylène bi-étiré tel celui commercialisé par la Firme VAN LEER sous la dénomination "VALERON®".

Les feuilles de la première couche sont obtenues par collage d'un tel film sur une feuille d'étanchéité de type connu, ce collage étant réalisé au moyen d'une colle appropriée telle qu'une colle bitumineuse solvantée ou une colle à base de résine réticulable.

Les feuilles de la première couche présentent la propriété particulièrement avantageuse d'offrir une remarquable résistance à la déchirure, en même temps qu'une excellente adhésivité vis à vis des feuilles auto-adhésives qui constituent la seconde couche du système d'étanchéité selon l'invention.

Il en résulte que l'étanchéité obtenue selon l'invention présente l'avantage considérable d'une double sécurité due d'une part à la mise en oeuvre de deux couches d'étanchéité dont chacune est parfaitement étanche par elle-même et d'autre part à la parfaite adhérence de la deuxième couche à la première

Les feuilles mises en oeuvre pour réaliser la deuxième couche de l'étanchéité sont des feuilles d'étanchéité à base de bitume comportant une sous- face auto-adhésive protégée par une feuille de protection détachable, par exemple du papier ou du polypropylène siliconé. Leur face supérieure peut être avantageusement protégée soit par des paillettes ou des granulés minéraux, soit encore par une feuille métallique ou un film d'une matière synthétique présentant une haute résistance chimique.

Elles peuvent par ailleurs comporter une armature en fibres minérales ou organiques telle qu'une nappe tissée ou non tissée de verre, de polyester, polypropylène ou polyamide.

La mise en oeuvre du procédé selon l'invention s'effectue dans un premier temps par déroulage à sec sur le support des feuilles de la première couche, qui sont fixées en bordure par des fixations mécaniques telles que vis, clous ou rivets de préférence munis de rondelles ou plaquettes de répartition. Chaque feuille est partiellement recouverte, sur la bordure fixée mécaniquement, par la feuille suivante, qui lui est fixée par collage le long de la lisière de recouvrement. Ce collage peut être réalisé au moyen d'une colle à froid telle qu'une colle à base de liant bitumineux ou une colle à base de résines de synthèse réactives, par exemple une colle à base de polyuréthane ou de résine époxy.

La deuxième couche d'étanchéité est fixée sur cette première couche, dans un deuxième temps, par simple déroulage et application des feuilles auto-adhésives préalablement dépouillées de leur feuille de protection siliconée, les joints entre deux feuilles adjacentes étant réalisés par recouvrement partiel et obtenus par simple auto-adhérence.

Outre l'avantage déjà exposé d'une double sécurité, l'étanchéité obtenue selon l'invention offre l'avantage supplémentaire d'une grande facilité de mise en oeuvre car il ne nécessite pas le recours a un soudage au chalumeau, ce qui au surplus écarte les risques inhérents à la présence de feu sur un chantier.

La fixation mécanique de la première couche d'étanchéité présente en outre l'avantage subsidiaire de permettre sa mise en place sur n'importe quel support susceptible d'accueillir des vis ou des rivets, par exemple le bois, les panneaux à base de bois, le métal ou le béton, et ce sans que ce support ait à répondre aux exigences de qualité de surface requises pour les premières couches d'étanchéité fixées par autocollage.

Cette fixation mécanique offre également l'avantage, par rapport aux fixations par collage, de permettre aux gaz ou à la vapeur d'eau éventuellement présents entre le support et la première couche de se répartir régulièrement sous cette première couche, évitant ainsi les phénomènes de cloquage.

A titre d'exemple d'une feuille de la première couche, on peut citer celle dont la composition et les caractéristiques sont les suivantes :
- Liant : bitume élastomère styrène-butadiène-styrène
- Armature : fibres de verre d'un grammage de 50 g/m²
- Film de surface : feuille de polyéthylène d'épaisseur 40 micromètres
- Epaisseur nominale : 2 mm.

## Revendications

1. Procédé de réalisation d'une étanchéité pour toitures comprenant deux couches superposées, fixée à un support à protéger, les couches étant constituées, d'une part, par une première couche formée de feuilles à base de bitume, renforcée par une armature et recouverte au niveau de sa face supérieure par un film polymère et, d'autre part, par une deuxième couche formée de feuilles à base de bitume comportant une sous-face auto-adhésive, caractérisé en ce qu'il consiste, tout d'abord, à fixer sur le support, de manière exclusivement mécanique, les bordures de chaque feuille de la première couche reposant sur ledit support, à recouvrir chaque bordure des premières feuilles de la première couche fixées mécaniquement sur le support par une seconde feuille de la première couche adjacente à la première feuille et fixée sur celle-ci par collage le long de la lisière de recouvrement et ensuite, à recouvrir la première couche par la deuxième couche puis à fixer par auto-adhérence la deuxième couche sur le film polymère desdites feuilles de la première couche.

2. Procédé selon la revendication 1, caractérisé en ce que le collage le long de la lisière de recouvrement est réalisé par l'intermédiaire d'une colle à froid.

3. Procédé selon l'une quelconque des revendications 1 et 2, caractérisé en ce que la sous-face auto-adhésive des feuilles de la deuxième couche comporte une feuille de protection siliconée, retirée préalablement à la fixation de la deuxième couche sur la première couche.

4. Procédé selon l'une quelconque des revendications 1 à 3, caractérisé en ce que la face supérieure de la deuxième couche est protégée par un matériau choisi dans le groupe formé par les feuilles métalliques, les granulés minéraux et les films d'une matière synthétique présentant une haute résistance chimique.

## Claims

1. Process for producing a roof seal comprising two superimposed layers fixed to a substrate which is to be protected, the layers consisting, on the one hand, of a first layer formed by bitumen-based sheets reinforced by a reinforcement and covered in the region of its upper face with a polymeric film and, on the other hand, of a second layer formed by bitumen-based sheets comprising a self-adhesive under-face, characterised in that it involves firstly fixing on the substrate, in an exclusively mechanical manner, the edges of each sheet of the first layer resting on said substrate, covering each edge of the first sheets of the first layer mechanically fixed on the substrate with a second sheet of the first layer adjacent to the first sheet and fixed thereon by adhesion along the covering border and subsequently covering the first layer with the second layer then fixing the second layer onto the polymeric film of said sheets of the first layer by self-adhesion.

2. Process according to claim 1, characterised in that the adhesion along the covering border is brought about by means of a cold adhesive.

3. Process according to any one of claims 1 and 2, characterised in that the self-adhesive under-face of the sheets of the second layer comprises a silicone-containing protective sheet which is removed prior to the fixing of the second layer onto the first layer.

4. Process according to any one of claims 1 to 3, characterised in that the upper face of the second layer is protected by a material selected from the group comprising metallic foils, mineral granulates and films of a synthetic material having high resistance to chemicals.

## Patentansprüche

1. Verfahren zur Herstellung einer Abdichtung für Dachkonstruktionen, umfassend zwei übereinanderliegende Lagen, die an einem zu schützenden Träger befestigt sind, wobei die Lagen einerseits aus einer ersten Lage bestehen, die aus Platten auf Bitumenbasis gebildet, durch eine Bewehrung verstärkt und auf der Ebene ihrer Oberfläche von einem Polymerfilm bedeckt ist, und andererseits aus einer zweiten Lage, die aus Platten auf Bitumenbasis gebildet ist, welche eine selbsthaftende Unterseite aufweisen, **dadurch gekennzeichnet**, daß es zunächst die ausschließlich mechanische Befestigung der Ränder jeder Platte der ersten auf dem Träger liegenden Lage an dem Träger umfaßt sowie die Überdeckung jedes Randes der ersten mechanisch befestigten Platten der ersten Lage auf dem Träger mit einer zweiten Platte der ersten Lage, die an die erste Platte angrenzt und auf dieser entlang der Überdeckungskante festgeklebt wird, und schließlich die Überdeckung der ersten Lage durch die zweite Lage und anschließend die Befestigung durch Selbsthaftung der zweiten Lage auf dem Polymerfilm der Platte der ersten Lage.

2. Verfahren nach Anspruch 1, dadurch gekennzeichnet, daß das Festkleben entlang der Überdeckungskante unter Zuhilfenahme eines Kaltklebers erfolgt.

3. Verfahren nach einem der Ansprüche 1 und 2, dadurch gekennzeichnet, daß die selbsthaftende Unterseite der Platten der zweiten Lage eine silikonisierte Schutzschicht umfaßt, die vor der Befestigung der zweiten Lage auf der ersten Lage abgezogen wird.

4. Verfahren nach einem der Ansprüche 1 bis 3, dadurch gekennzeichnet, daß die Oberfläche der zweiten Lage durch ein Material geschützt ist, das ausgewählt wird aus der Gruppe bestehend aus metallischen Schichten, Mineralgranulaten und Filmen aus synthetischem Material, die eine hohe chemische Beständigkeit aufweisen.
